# EUROPÄISCHE PATENTSCHRIFT

(11) **EP 4 051 394 B1**
(45) Veröffentlichungstag und Bekanntmachung des Hinweises auf die Patenterteilung: **15.01.2025**
(21) Anmeldenummer: 20800819.3
(22) Anmeldetag: 28.10.2020
(51) Int. Cl.: A63B 71/06, A63B 71/02, E04F 11/18

(54) **BANDE MIT HANDLAUF, VERFAHREN ZUM AUFBAU EINER MOBILEN SPORTEINRICHTUNG**
BARRIER WITH HANDRAIL, METHOD FOR ERECTING A MOBILE SPORT EQUIPEMENT
BARRIÈRE ET MAIN COURANTE, MÉTHODE D'ÉRECTION D'UN ÉQUIPEMENT SPORTIF MOBILE

(30) Priorität: 31.10.2019 DE 102019129471
(43) Veröffentlichungstag der Anmeldung: 07.09.2022
(73) Patentinhaber: Intercom - Dr. Leitner Srl, 39040 Campo Di Trens (IT)
(72) Erfinder: LEITNER, Christof, 30049 Wiesen/Pfitsch (IT)
(74) Vertreter: Beckord & Niedlich Patentanwälte PartG mbB
(86) Internationale Anmeldenummer: PCT/EP2020/080302
(87) Internationale Veröffentlichungsnummer: WO 2021/083966

(56) Entgegenhaltungen:
- WO-A2-2007/143718
- DE-U1- 7 820 642
- ES-U- 1 078 959
- US-A- 5 402 988
- US-A- 5 612 665

## Beschreibung

Die Erfindung betrifft einen Handlauf für eine Bande, insbesondere für eine mobile oder fest installierte Sporteinrichtung wie z.B. eine Rollschuh-, Fußball- oder Eislaufbahn.

Eine Bande bezeichnet im Sport die Einfassung eines Spielfeldes. Sie dient als Sicherung bzw. Personenführungselement und kann auch für den Spielverlauf eingesetzt werden (z.B. für das Abprallen eines Pucks oder anderem Spielgegenstand). Typische Materialien für Banden sind Holz, Stahl, Kunststoff, Beton und Glas. Oftmals ist eine Bande fest mit einer Sportstätte verbunden bzw. ein Teil dieser. Es kann aber auch sein, dass eine Bande für mobile Anwendungen gestaltet ist, also so, dass sie zwar fest montiert werden kann, jedoch auch einfach wieder abmontiert bzw. in einzelne Bandenelemente zerlegt werden kann. Eine solche mobile Bande eignet sich z.B. zur Sicherung von transportablen Sporteinrichtungen wie z.B. mobilen Fußballfeldern, Eisbahnen oder Rollschuhbahnen. Beispielsweise benötigt eine mobile Eislaufbahn eine umlaufende Bande, damit keine Eisläufer von der Eisfläche rutschen und sich oder Umstehende verletzen kann. Banden können einen Handlauf aufweisen, der in der Regel aus Kunststoff besteht und auf der Oberkante der Bande oder des Bandenelements verläuft.

Im Bereich des Sports ist die Bandenwerbung, also die Darstellung von Werbung auf der Fläche der Bande, fest etabliert.

Nachteil des Standes der Technik ist, dass Handläufe von Banden bisher nicht optimal mit (austauschbaren) Informationselementen versehen werden können. Zwar lassen sich natürlich Aufkleber auf Handläufen der Banden aufkleben, diese sind jedoch durch mechanische Einwirkung von außen nicht geschützt. So werden beispielsweise Aufkleber auf Handläufen bei mobilen Eislaufbahnen in kurzer Zeit durch die intensive Berührung der Handläufe durch Eisläufer unansehnlich oder teilweise abgelöst.

Die ES1078959U offenbart eine Bande für eine Sporteinrichtung umfassend einen Handlauf an ihrer Oberkante, wobei der Handlauf einen Handlaufkörper mit einem sich in einer Längsrichtung erstreckenden Profil aufweist, wobei der Handlaufkörper an seiner Unterseite eine Nut zur Halterung eines Werbeplakats aufweist.

Es ist eine Aufgabe der vorliegenden Erfindung, eine Bande mit einem Handlauf bzw. einen Handlauf für eine Bande zur Verfügung zu stellen, wobei der Handlauf Informationselemente aufnehmen und effektiv schützen kann.

Diese Aufgabe wird durch eine Bande nach Anspruch 1 sowie eine mobile Sporteinrichtung gemäß Patentanspruch 9 und ein Verfahren nach Patentanspruch 10 gelöst.

Eine erfindungsgemäße Bande für eine (vorzugsweise mobile) Sporteinrichtung umfasst einen Handlauf an ihrer Oberkante, wobei der Handlauf einen Handlaufkörper mit einem sich in einer Längsrichtung erstreckenden Profil aufweist, in dessen äußerer Oberfläche im Wesentlichen über die gesamte Länge des Handlaufs ein Aufnahmekanal verläuft, der zur Aufnahme von einem flächigen (und insbesondere auch streifenförmigen) Informationselement ausgelegt ist. Der Ausdruck "im Wesentlichen" bedeutet hier und im Folgenden in dieser Beziehung, dass der Aufnahmekanal über mehr als 80% der Länge im gesamten Verlauf oder nur einzeln auf einem jeweiligen Element, bevorzugt über mehr als 90%, insbesondere über die gesamte Länge verläuft. Der Verlauf ist bevorzugt geradlinig, was ein Verschieben eines Informationselements in Längsrichtung des Handlaufs (orthogonal zu dessen Querschnittsfläche) ermöglicht.

Dabei weist bevorzugt der Handlauf im unteren Bereich des Handlaufkörpers eine Nute auf, in welche die Oberkante einer vorbekannten Bande hineingeschoben werden kann. Es sind aber auch andere Ausformungen zur Befestigung an der Bande möglich. Beispielsweise kann (alternativ oder zusätzlich) der Handlaufkörper an seiner Unterseite eine Feder aufweisen, die in eine vordefinierte bzw. vorgefertigte Nute in der Oberkante einer Bande eingreifen kann.

An dieser Stelle wird angemerkt, dass die Erfindung sowohl für fest installierte als auch für mobile Sporteinrichtungen geeignet ist. Insbesondere bei fest installierten Sporteinrichtungen ist es bevorzugt, wenn in Handläufen bzw. zwischen Handlaufelementen ein Schlitz im Bereich eines Aufnahmekanals ausgebildet ist, mittels dessen eine Entnahme oder ein Einschub von Informationselementen von außen in den Handlauf ermöglicht wird. Bei mobilen Bandenelementen ist die Erfindung besonders vorteilhaft, da Informationselemente bereits beim Zusammenbau einfach in den Handläufen angebracht werden können.

Eine erfindungsgemäße mobile Sporteinrichtung, bevorzugt ein Fußballfeld, eine Rollschuhbahn oder Eislaufbahn, umfasst eine erfindungsgemäße Bande oder zumindest einen erfindungsgemäßen Handlauf.

Weitere besonders vorteilhafte Ausgestaltungen und Weiterbildungen der Erfindung ergeben sich aus den abhängigen Ansprüchen sowie der nachfolgenden Beschreibung, wobei die Patentansprüche einer bestimmten Kategorie auch gemäß den abhängigen Ansprüchen einer anderen Kategorie weitergebildet sein können und Merkmale verschiedener Ausführungsbeispiele zu neuen Ausführungsbeispielen kombiniert werden können.

Bevorzugt ist die Bande ein Bandenelement für eine mobile Sporteinrichtung. Insbesondere hat ein Bandenelement eine Länge kleiner als 5 m, vorzugsweise kleiner als 3 m, oder gar kleiner als 2,5 m. Der Handlauf sollte dabei bevorzugt zumindest die Länge des Bandenelements aufweisen. Er muss nicht unbedingt mit den Seitenrändern des Bandenelements abschließen (also den Rändern, mit denen Bandenelemente aneinanderstoßen), sondern kann auch versetzt dazu angeordnet sein, um der Befestigung von Bandenelementen zu dienen.

Ein Informationselement hat selbstverständlich eine bestimmte Mindestgröße, da es ansonsten nicht als Informationselement dienen kann, weil es nicht wahrgenommen wird. Die maximale Länge wird in der Regel durch die Länge des Aufnahmekanals des Handlaufs vorgegeben. Es ist aber auch denkbar, dass ein einzelnes Informationselement in mehrere Handläufe von mehreren Bandenelementen eingeschoben oder eingeklebt oder auf eine andere Weise dort befestigt werden kann und dann diese Handläufe miteinander verbindet. In diesem Fall kann das Informationselement auch länger als der Aufnahmekanal in dem Handlauf eines Bandenelements sein. Im Grunde ist es auch möglich, dass ein Informationselement als Verbinder von Bandenelementen wirkt. Hierzu kann es auch die Länge des Aufnahmekanals haben ober auch kürzer sein. Es wird dann so eingeschoben, dass es zwei Handläufe miteinander verbindet.

Die Breite und die Tiefe des Aufnahmekanals richten sich nach der Höhe und Dicke derjenigen Informationselemente, die bestimmungsgemäß in dem Aufnahmekanal angeordnet werden sollen. Da die Informationselemente wie oben gesagt eine gewisse Mindestabmessung haben müssen, um überhaupt eine Hinweisfunktion erfüllen zu können und (zumindest wenn sie einschiebbar sind) auch eine bestimmte Mindestdicke haben müssen, um eine ausreichende mechanische Festigkeit zu haben, muss der Aufnahmekanal auch eine entsprechende Mindestbreite und Mindesttiefe aufweisen.

Eine bevorzugte Mindestbreite des Aufnahmekanals ist 2 cm, bevorzugt 4 cm, insbesondere 6 cm. Eine bevorzugte maximale Breite ist 20 cm, bevorzugt 10 cm, insbesondere 8 cm. Es ist bevorzugt, dass dabei die Breite, abgesehen von eventuellen Klemmelementen oder dergleichen, über die gesamte Länge des Aufnahmekanals konstant ist. Als Klemmelemente können bevorzugt kleine, elastische Formstücke dienen (einstückig im Handlauf ausgebildet oder als zusätzliche Elemente aufgebracht), die in den Aufnahmekanal hineinragen, bevorzugt maximal 5 mm, insbesondere maximal 3 mm und für eine klemmende Befestigung von Informationselementen dienen können. Selbstverständlich können Klemmelemente auch auf oder an Informationselementen angeordnet sein.

Eine bevorzugte Mindesttiefe des Aufnahmekanals ist 2 mm, bevorzugt 5 mm, insbesondere 10 mm. Eine bevorzugte maximale Tiefe ist 5 cm, bevorzugt 3 cm, insbesondere 2 cm. Es ist bevorzugt, dass dabei die Tiefe über die gesamte Länge des Aufnahmekanals (ggf. abgesehen von besagten eventuellen Klemmelementen) konstant ist.

Der Aufnahmekanal ist bevorzugt so gestaltet, dass ein Informationselement in diesen eingeklebt, eingeklemmt, eingeschraubt oder mittels einer magnetischen Befestigung fixiert werden kann. Besonders bevorzugt ist der Aufnahmekanal so gestaltet, dass ein Informationselement in diesen eingeschoben werden kann. Dies bedeutet, dass der Querschnitt des Aufnahmekanals bevorzugt so gestaltet ist, dass ein Herauskippen eines Informationselements verhindert wird. Bevorzugt weist der Aufnahmekanal ein eckiges U-Profil mit nach innen ragenden Randbereichen bzw. einem Wulst an den Rändern auf. Man kann auch sagen, dass das Innenvolumen des Aufnahmekanals eine Hinterschneidung zum formschlüssigen Halten eines Informationselements aufweist. Selbstverständlich kann der Aufnahmekanal auch ohne eine Hinterschneidung geformt sein, z.B. wenn das Informationselement durch Klebung oder magnetische Kräfte fixiert wird.

Der Aufnahmekanal, also auch ein eingeschobenes Informationselement, befindet sich an mindestens einer Seite des Handlaufs und verläuft also in etwa in einer Ebene parallel zur Bandenwand. Dies wäre also bezüglich einer Eisbahn die der Eisbahn zugewandte Seite ("Innenseite") oder die von der Eisbahn abgewandte Seite ("Außenseite"). Dies hat den Vorteil, dass kein Schnee das Informationselement verdecken kann und die mechanische Beanspruchung durch Handberührungen minimiert wird. Dies hat aber auch zur Folge, dass im Gegensatz zu typischerweise verwendeten Handläufen die Form des erfindungsgemäßen Handlaufs nun ein beträchtliches Materialvolumen an der Seite besitzt, in der der Aufnahmekanal ausgebildet ist.

Diesbezüglich ist bevorzugt, dass an beiden Seiten des Handlaufs (also sowohl an der Innenseite als auch auf der Außenseite) ein Aufnahmekanal ausgestaltet ist, wobei bevorzugt der Aufnahmekanal an der einen Seite für einen Einschub eines Informationselements ausgelegt ist und auf der anderen Seite ein fest angebrachtes Informationselement umfasst. Dies hat den Vorteil, dass ein Betreiber einer mobilen Sporteinrichtung an der einen Seite seine eigene Werbung betreiben kann (z.B. außen den Namen der Verleihfirma der mobilen Sporteinrichtung) und an der anderen Seite der Ausrichter eines Sportwettkampfes (z.B. innen die Werbung der jeweils wechselnden Sponsoren).

Es ist auch bevorzugt, dass auf dem Boden eines Aufnahmekanals ein Informationselement fest angebracht ist (oder eine Information aufgemalt oder aufgedruckt ist), und der Aufnahmekanal so geformt ist, dass darüber ein weiteres Informationselement geschoben werden kann. Dies hat den Vorteil, dass vorgefertigte Werbung individuell von variablen Hinweis- oder Werbeelementen überdeckt werden kann.

Ein bevorzugter Handlauf mit einem seitlich angeordneten Aufnahmekanal weist die folgende Form auf: Oben ist in dem Handlaufkörper ein Handauflagekörper ausgebildet. Dieser Handauflagekörper hat bevorzugt eine Breite von mindestens 2 cm, insbesondere mindestens 5 cm. Die maximale Breite ist 10 cm, jedoch bevorzugt weniger als 8 cm. Zusätzlich zu einer Nute zur Aufnahme der Oberkante der Bande kann der Handauflagekörper eine weitere Nute über seine Länge aufweisen, welche bevorzugt im Wesentlichen mittig im Handlaufkörper an dessen Unterseite verläuft und ein Auseinanderspreizen des Handlaufs zur Anbringung auf der Oberkante der Bande erleichtert. Zusätzlich zum Handauflagekörper umfasst der Handlaufkörper einen Kanalkörper, der zumindest an einer Seite des Handlaufkörpers im Wesentlichen orthogonal zum Handauflagekörper ausgebildet ist ("im Wesentlichen" heißt hier in einem Winkel zwischen 80 und 100°), so dass Handauflagekörper und Kanalkörper eine L-Form bilden (bei einem Kanalkörper) oder eine, bevorzugt eckige, U-Form bilden (bei zwei Kanalkörpern), wobei in letzterem Fall die beiden Kanalkörper auch unterschiedlich breit sein können.

Bevorzugt umfasst die Bande ein in dem Aufnahmekanal angeordnetes streifenförmiges Informationselement, welches bevorzugt in der Ausnehmung formschlüssig gehalten wird und/oder mittels Kleber fixiert ist.

Der Handlauf kann Teil der Bande (bzw. eines Bandenelements) sein, insbesondere eine Ausbildung in deren Struktur (selbes Material wie die Bande). Bevorzugt handelt es sich dabei jedoch um einen separaten Handlauf, insbesondere aus einem anderen Material als die Bande, der mit der Bande kein einstückiges Bauteil bildet. Dies bedeutet insbesondere, dass der Handlauf zwar mit der Oberkante der Bande verbindbar ist, z.B. durch Stecken, Klemmen, Kleben, Schrauben oder mittels magnetischer Befestigung, jedoch als ein von der Bande unterscheidbares Bauteil erkennbar ist, z. B. weil er aus einem anderen Material ist.

Der Handlauf ist bevorzugt so gestaltet, dass er ein statisches Informationselement aufnehmen kann. Ein statisches Informationselement ist ein Informationselement, welches sich bestimmungsgemäß (bis auf Alterserscheinungen) nicht ändert. Der Handlauf kann aber auch bevorzugt so gestaltet sein, dass er dazu ausgelegt ist, ein dynamisches Informationselement aufzunehmen. Ein dynamisches Informationselement ist ein Informationselement, welches die von ihm dargestellte Information in einem kurzen Zeitintervall (eine einstellige Zahl von Sekunden, Minuten oder Stunden) ändern kann. Dies kann z.B. ein Display sein oder ein Informationselement mit einem integrierten Beleuchtungselement, z.B. umfassend LEDs oder OLEDs. Der Handlauf weist dazu bevorzugt mindestens eine elektrische Kontaktstelle, insbesondere mindestens zwei elektrische Kontaktstellen (bevorzugt im Bereich des Aufnahmekanals) auf und insbesondere eine elektrische Zuleitung von der Kontaktstelle (den Kontaktstellen) zu einer Anschlusseinheit für den Anschluss an eine Datenschnittstelle und/oder an eine elektrische Energieversorgung.

Besonders bevorzugt weist der Handlauf im Bereich des Aufnahmekanals (an der Auflagefläche (die hintere Fläche, auf der ein Informationselement bestimmungsgemäß aufliegt) und/oder der oberen Seite und/oder der unteren Seite) eine Beleuchtungseinheit auf, z.B. eine Lampen- oder LED-Leiste, welche so gestaltet und positioniert ist, dass Licht der Beleuchtungseinheit ein Informationselement von oben, unten oder hinten beleuchten kann. Dazu kann ein Teil des Aufnahmekanals aus einem durchscheinenden (bzw. durchsichtigen) Material gestaltet sein und die Beleuchtungseinheit im Inneren des Handlaufs hinter dem durchscheinenden (bzw. durchsichtigen) Material angeordnet sein.

Dies hat den Vorteil, dass die Beleuchtungseinheit gegen mechanische Beschädigungen geschützt ist, z.B. bei bestimmungsgemäßer Verwendung sowie bei Auf- oder Abbau der Bande. Selbstverständlich sollte ein Informationselement ebenfalls durchscheinend sein, um die Beleuchtung effektiv einsetzen zu können.

Bevorzugte Materialien für den Handlauf sind Materialien der Gruppe Metall (z.B. Stahl oder Aluminium), Holz, Faserverbundmaterialien oder Kunststoff, wobei Thermoplastische Elastomere ("TPE") wie z.B. Polyurethan besonders bevorzugt sind. Elastische Materialien sind dabei besonders bevorzugt, z.B. Gummi oder Kunststoffschäume.

Bei einem bevorzugten erfindungsgemäßen Herstellungsverfahren für einen erfindungsgemäßen Handlauf wird der Handlaufkörper als Extrusionskörper aus Kunststoff oder anderen Materialien) gefertigt. Alternativ oder ergänzend kann der Aufnahmekanal gefräst werden. Es kann auch der gesamte Handlaufkörper gefräst werden.

In einem bevorzugten Folgeschritt wird dann der Handlauf auf eine Oberkante einer Bande aufgebracht, z.B. durch Klemmen, Stecken, Schrauben und/oder Kleben. Dadurch bildet sich dann eine erfindungsgemäße Bande (bzw. ein erfindungsgemäßes Bandenelement).

Bevorzugt wird noch ein Informationsträger in einen Aufnahmekanal des Handlaufs eingeschoben.

Eine erfindungsgemäße Verwendung einer erfindungsgemäßen Bande betrifft die Präsentation von Informationen, insbesondere Bandenwerbung, auf einem in den Handlauf der Bande eingebrachten Informationsträger.

Ein erfindungsgemäßes Verfahren zum Aufbau einer (vorzugsweise mobilen) Sporteinrichtung, umfasst die folgenden Schritte:
- Aufbau der Bande der (vorzugsweise mobilen) Sporteinrichtung mit einer erfindungsgemäßen Bande, insbesondere erfindungsgemäßen Bandenelementen, und/oder einem erfindungsgemäßen Handlauf.
- (optional) Aufbau des Bodens der (vorzugsweise mobilen) Sporteinrichtung vor und/oder nach dem Aufbau der Bande.
- Anbringen und/oder Einbringen, insbesondere Einschieben, von flächigen, insbesondere streifenförmigen, Informationselementen in den Handlauf der Bande. Dies können z.B. bedruckte Platten, aber auch LED oder OLED Streifen sein. Dieser Schritt kann beim Aufbau der Bande, z.B. vor oder während dem Zusammenbau von Bandenelementen, erfolgen, oder auch im Nachhinein. Informationselemente können auch insbesondere zum Fixieren zweier Bandenelemente aneinander verwendet werden.

Die Erfindung wird im Folgenden unter Hinweis auf die beigefügten Figuren anhand von Ausführungsbeispielen noch einmal näher erläutert. Dabei sind in den verschiedenen Figuren gleiche Komponenten mit identischen Bezugsziffern versehen. Die Figuren sind in der Regel nicht maßstäblich. Es zeigen:
Figur 1 ein Ausführungsbeispiel für eine erfindungsgemäße Bande,
Figur 2 ein Ausführungsbeispiel für einen Handlauf gemäß der Erfindung,
Figur 3 einen Querschnitt durch einen bevorzugten Handlauf,
Figur 4 einen Querschnitt durch einen weiteren bevorzugten Handlauf.

Figur 1 zeigt ein Ausführungsbeispiel für eine erfindungsgemäße Bande 1. Dargestellt ist hier an mobiles Bandenelement 1 welches hier aus einer Balkenkonstruktion mit einer vorgelagerten flächigen Verkleidung besteht und eine Oberkante 1a aufweist. Auf dieser Oberkante 1a ist ein Handlauf 2 angeordnet. Diese Handlauf 2 umfasst einen Aufnahmekanal 3 an einer Seite, die hier beispielsweise die Außenseite sein kann. In diesen Aufnahmekanal 3 wird gerade ein Informationselement 4 eingeschoben, und zwar in Richtung der angedeuteten Pfeile. Die Pfeile sollen hier ein Motiv auf dem Informationselement 4 darstellen. Sie können zum Beispiel dazu dienen, einen Ausgang zu finden oder die Richtung zu einem Ort von Interesse anzuzeigen. Das Informationselement 4 ist eine längliche Platte, die so ausgeformt ist, dass sie in den Aufnahmekanal 3 einfach eingeschoben werden kann und von diesem formschlüssig gehalten wird.

Figur 2 zeigt ein Ausführungsbeispiel für einen Handlauf 2 gemäß der Erfindung. Diese Handlauf 2 weist einen Aufnahmekanal 3 auf, in den, wie in Figur 1 gezeigt, ein (hier nicht dargestelltes) Informationselement 4 hineingeschoben werden kann. Zum formschlüssigen Halt eines Informationselements 4 weist der Aufnahmekanal 3 einen Randbereich 5 auf der Vorderseite nach innen ragt und dadurch das Innenvolumen des Aufnahmekanals 3 eine Hinterschneidung zum formschlüssigen Halten eines Informationselements 4 aufweist. Der hier dargestellte Handlauf 2 ist auch gleichzeitig der Handlaufkörper 2. Dieser Handlaufkörper 2 weist eine sehr große Nute auf (Hohlraum im Inneren) mit der er, wie in Figur 1 dargestellt, eine Oberkante 1a einer Bande 1 umgreifen kann.

Im mittleren Bereich des Aufnahmekanals 3 sind zwei Klemmelemente 6 eingezeichnet. Diese sind hier leichte Ausstülpungen in der Auflagefläche 3a des Aufnahmekanals 3 und können ein eingeschobenes Informationselement 4 (nicht dargestellt) einklemmen, so dass es nicht herausrutschen kann.

Figur 3 zeigt einen Querschnitt durch einen bevorzugten Handlauf 2. Es handelt sich dabei um den Querschnitt des in Figur 2 dargestellten Handlaufs 2. Gestrichelt ist hier die Oberkante 1a einer Bande 1 dargestellt, die der Handlauf 2, wie vorangehend erklärt, umgreifen kann. Der Aufnahmekanal 3 ist hier ebenfalls im Querschnitt dargestellt. Man erkennt sehr gut die beiden Randbereiche 5, die so angeordnet sind, dass sie ein eingeschobenes Informationselement 4 formschlüssig umgreifen können.

Figur 4 zeigt einen Querschnitt durch einen weiteren bevorzugten Handlauf. Dieser Querschnitt ist wie der in Figur 3 aufgebaut, mit dem Unterschied, dass sich an jeder der beiden Seiten ein Aufnahmekanal 3 zum Einschub und formschlüssigen Halt eines Informationselements 4 befindet. Ein hier optionales, fest eingeklebtes Informationselement 5 ist links gestrichelt dargestellt. Es könnte sich an der Außenseite des Handlaufs 2 einer Bande 1 befinden, wobei an der Innenseite dann beliebige Informationselemente 4 eingeschoben werden können.

Als optionales Element ist ein Beleuchtungselement 7 gestrichelt eingezeichnet, welches ein in den linken Aufnahmekanal 3 eingeschobenes Informationselement 4 (nicht dargestellt) von hinten beleuchten kann.

Es wird abschließend noch einmal darauf hingewiesen, dass es sich bei den vorhergehend detailliert beschriebenen Vorrichtungen lediglich um Ausführungsbeispiele handelt, welche vom Fachmann in verschiedenster Weise modifiziert werden können, ohne den Bereich der Erfindung zu verlassen. Weiterhin schließt die Verwendung der unbestimmten Artikel "ein" bzw. "eine" nicht aus, dass die betreffenden Merkmale auch mehrfach vorhanden sein können. Ebenso schließen die Begriffe "Einheit" und "Vorrichtung" nicht aus, dass diese auch aus mehreren, gegebenenfalls auch räumlich getrennten, Untereinheiten bestehen.

### Bezugszeichenliste:

- 1: Bande / Bandenelement
- 1a: Oberkante
- 2: Handlauf / Handlaufkörper
- 3: Aufnahmekanal
- 3a: Auflagefläche
- 4: Informationselement
- 5: Randbereich
- 6: Klemmelement
- 7: Beleuchtungselement

## Patentansprüche

1. Bande (1) für eine Sporteinrichtung umfassend einen Handlauf (2) an ihrer Oberkante (1a), wobei der Handlauf (2) einen Handlaufkörper (2) mit einem sich in einer Längsrichtung erstreckenden Profil aufweist, **dadurch gekennzeichnet, dass** in der äußeren Oberfläche des Profils im Wesentlichen über die gesamte Länge des Handlaufs ein Aufnahmekanal (3) verläuft, der zur Aufnahme von einem flächigen Informationselement (4) ausgelegt ist, wobei der Aufnahmekanal (3) an der Innenseite und/oder der Außenseite des Handlaufs (2) ausgeformt ist.

2. Bande nach Anspruch 1, **dadurch gekennzeichnet, dass** sie als Bandenelement (1) für eine mobile Sporteinrichtung ausgestaltet ist, insbesondere mit einer Länge kleiner als 5 m,
wobei der Handlauf (2) bevorzugt zumindest die Länge des Bandenelements (1) aufweist und besonders bevorzugt an einer Seite des Bandenelements (1) übersteht.

3. Bande nach einem der vorangehenden Ansprüche, **dadurch gekennzeichnet, dass** die Mindestbreite des Aufnahmekanals (3) 2 cm, bevorzugt 5 cm ist, und/oder wobei die Mindestbreite 20 cm nicht überschreitet,
wobei bevorzugt die Breite über die gesamte Länge des Aufnahmekanals (3), abgesehen von optionalen Klemmelementen (6), konstant ist.

4. Bande nach einem der vorangehenden Ansprüche, **dadurch gekennzeichnet, dass** die Mindesttiefe des Aufnahmekanals (3) 2 mm, bevorzugt 5 mm, ist, und/oder wobei die Mindesttiefe vorzugsweise 5 cm nicht überschreitet,
wobei bevorzugt die Tiefe über die gesamte Länge des Aufnahmekanals (3), abgesehen von optionalen Klemmelementen (6), konstant ist.

5. Bande nach einem der vorangehenden Ansprüche, **dadurch gekennzeichnet, dass** der Aufnahmekanal (3) so gestaltet ist, dass ein Informationselement (4) in diesen eingeklebt, eingeklemmt, eingeschraubt oder mittels einer magnetischen Befestigung fixiert werden kann,
wobei der Querschnitt des Aufnahmekanals (3) bevorzugt so gestaltet ist, dass das Innenvolumen des Aufnahmekanals (3) eine Hinterschneidung zum formschlüssigen Halten eines Informationselements (4) aufweist.

6. Bande nach einem der vorangehenden Ansprüche, **dadurch gekennzeichnet, dass** an beiden Seiten des Handlaufs (2) ein Aufnahmekanal (3) ausgestaltet ist, wobei bevorzugt der Aufnahmekanal (3) an der einen Seite für einen Einschub eines Informationselements (4) ausgelegt ist und auf der anderen Seite ein fest angebrachtes Informationselement (4) umfasst.

7. Bande nach einem der vorangehenden Ansprüche, **dadurch gekennzeichnet, dass** der Handlauf (2) ausgestaltet ist, ein dynamisches Informationselement (4) aufzunehmen,
wobei der Handlauf (2) dazu bevorzugt mindestens eine elektrische Kontaktstelle aufweist, vorzugsweise im Bereich des Aufnahmekanals (3) und insbesondere eine elektrische Zuleitung von den Kontaktstellen zu einer Anschlusseinheit für den Anschluss an eine Datenschnittstelle und/oder an eine elektrische Energieversorgung.

8. Bande nach einem der vorangehenden Ansprüche, **dadurch gekennzeichnet, dass** der Handlauf (2) im Bereich des Aufnahmekanals (3), insbesondere an dessen Auflagefläche (3a) und/oder dessen oberen Seite und/oder dessen unteren Seite, eine Beleuchtungseinheit (7) aufweist welche so gestaltet und positioniert ist, dass Licht der Beleuchtungseinheit ein Informationselement (4) von oben, unten oder hinten beleuchten kann,
wobei bevorzugt ein Teil des Aufnahmekanals (3) aus einem durchsichtigen Material gestaltet ist und die Beleuchtungseinheit (7) im Inneren des Handlaufs (2) hinter dem durchsichtigen Material angeordnet ist.

9. Mobile Sporteinrichtung, bevorzugt eine Rollschuhbahn oder Eislaufbahn, umfassend eine Bande (1) nach einem der Ansprüche 1 bis 8.

10. Verfahren zum Aufbau einer mobilen Sporteinrichtung, umfassend die Schritte:
- Aufbau der Bande der mobilen Sporteinrichtung mit einer Bande gemäß einem der Ansprüche 1 bis 8, insbesondere Bandenelementen nach Anspruch 2,
- (optional) Aufbau des Bodens der mobilen Sporteinrichtung vor und/oder nach dem Aufbau der Bande,
- Anbringen und/oder Einbringen, insbesondere Einschieben, von flächigen, streifenförmigen Informationselementen in den Handlauf der Bande.

## Claims

1. A board (1) for a sports facility comprising a handrail (2) at its upper edge (1a), the handrail (2) having a handrail body (2) having a profile extending in a longitudinal direction, **characterized in that** in the outer surface of the profile a mounting channel (3) runs essentially over the entire length of the handrail, which mounting channel (3) is designed to mount a flat information element (4), wherein the mounting channel (3) is formed on the inside and/or the outside of the handrail (2).

2. The board according to claim 1, **characterized in that** said board is designed as a board element (1) for a mobile sports facility, in particular having a length of less than 5 m,
wherein the handrail (2) preferably is at least the length of the board element (1) and particularly preferably protrudes on one side of the board element (1).

3. The board according to any one of the preceding claims, **characterized in that** the minimum width of the mounting channel (3) is 2 cm, preferably 5 cm, and/or wherein the minimum width does not exceed 20 cm,
wherein the width is preferably constant over the entire length of the mounting channel (3), apart from optional clamping elements (6).

4. The board according to any one of the preceding claims, **characterized in that** the minimum depth of the mounting channel (3) is 2 mm, preferably 5 mm, and/or wherein the minimum depth does not exceed 5 cm,
wherein the depth is preferably constant over the entire length of the mounting channel (3), apart from optional clamping elements (6).

5. The board according to any one of the preceding claims, **characterized in that** the mounting channel (3) is designed such that an information element (4) can be glued, clamped, screwed into it or fixed by means a magnetic fastening,
wherein the cross section of the mounting channel (3) is preferably designed such that the inner volume of the mounting channel (3) has an undercut for holding an information element (4) in a form-fitting manner.

6. The board according to any one of the preceding claims, **characterized in that** a mounting channel (3) is designed on both sides of the handrail (2), wherein the mounting channel (3) is preferably designed for inserting an information element (4) on one side and comprises a permanently attached information element (4) on the other side.

7. The board according to any one of the preceding claims, **characterized in that** the handrail (2) is designed to mount a dynamic information element (4),
wherein the handrail (2) preferably has at least one electrical contact point for this purpose, preferably in the region of the mounting channel (3) and in particular an electrical supply line from the contact points to a connection unit for connection to a data interface and/or to an electrical energy supply.

8. The board according to any one of the preceding claims, **characterized in that** the handrail (2) has a lighting unit (7) in the region of the mounting channel (3), in particular on its support surface (3a) and/or its upper side and/or its lower side, which lighting unit (7) is designed and positioned such that light from the lighting unit can illuminate an information element (4) from above, below or behind,
wherein preferably part of the mounting channel (3) is made of a transparent material and the lighting unit (7) is arranged inside the handrail (2) behind the transparent material.

9. A mobile sports facility, preferably a roller-skating rink or ice skating rink, comprising a board (1) according to any one of claims 1 to 8.

10. A method for constructing a mobile sports facility, comprising the steps:
- constructing the board of the mobile sports facility using a board according to any one of claims 1 to 8, in particular board elements according to claim 2,
- (optionally) constructing the floor of the mobile sports facility before and/or after the construction of the board.
- attaching and/or introducing, in particular pushing in, flat, strip-shaped, information elements into the handrail of the board.

## Revendications

1. Bande (1) pour une structure sportive comprenant une main courante (2) sur son bord supérieur (1a), la main courante (2) comportant un corps (2) de main courante, avec un profilé s'étendant dans la direction longitudinale, **caractérisé en ce que** dans la surface extérieure du profilé s'écoule sensiblement sur toute la longueur de la main courante un conduit de réception (3), qui est conçu pour recevoir un élément d'information (4) plan, le conduit de réception (3) étant façonné sur la face intérieure et / ou sur la face extérieure de la main courante (2).

2. Bande selon la revendication 1, **caractérisé en ce qu'**elle est constituée en tant qu'élément en bande (1) pour une structure sportive mobile notamment d'une longueur inférieure à 5 m,
la main courante (2) débordant de préférence d'au moins de la longueur de l'élément en bande (1) et débordant de plus préférence sur un côté de l'élément en bande (1).

3. Bande selon l'une quelconque des revendications précédentes, **caractérisé en ce que** la largeur minimale du conduit de réception (3) est de 2 cm, de préférence de 5 cm, et / ou la largeur minimale ne dépassant pas 20 cm,
de préférence, la largeur étant constante sur toute la longueur du conduit de réception (3), à l'exception d'éléments de serrage (6) optionnels.

4. Bande selon l'une quelconque des revendications précédentes, **caractérisé en ce que** la profondeur minimale du conduit de réception (3) est de 2 mm, de préférence de 5 mm et / ou la profondeur minimale ne dépassant de préférence pas 5 cm,
de préférence la profondeur étant constante sur toute la longueur du conduit de réception (3), à l'exception d'éléments de serrage (6) optionnels.

5. Bande selon l'une quelconque des revendications précédentes, **caractérisé en ce que** le conduit de réception (3) est conçu de telle sorte, qu'un élément d'information (4) puisse être collé, serré, vissé ou fixé au moyen d'une fixation magnétique dans celui-ci,
la section transversale du conduit de réception (3) étant conçue de préférence de telle sorte que le volume intérieur du conduit de réception (3) comporte une contre-dépouille pour le maintien par complémentarité de forme d'un élément d'information (4).

6. Bande selon l'une quelconque des revendications précédentes, **caractérisé en ce que** sur les deux côtés de la main courante (2) est constitué un conduit de réception (3), de préférence le conduit de réception (3) étant conçue sur l'un des côtés pour l'insertion d'un élément d'information (4) et comprenant sur l'autre côté un élément d'information (4) monté de manière fixe.

7. Bande selon l'une quelconque des revendications précédentes, **caractérisé en ce que** la main courante (2) est conçue pour recevoir un élément d'information (4) dynamique,
à cet effet, la main courante (2) comportant de préférence au moins un point de contact électrique, de manière préférentielle dans la région du conduit de réception (3) et notamment une ligne d'alimentation électrique des points de contact vers une unité de raccordement pour le raccordement sur une interface de données et / ou sur une alimentation d'énergie électrique.

8. Bande selon l'une quelconque des revendications précédentes, **caractérisé en ce que** la main courante (2) comporte sur la région du conduit de réception (3), notamment sur la surface d'appui (3a) de celui-ci et / ou sur la face supérieure et / ou la face inférieure de celui-ci une unité d'éclairage (7), laquelle est conçue et positionnée de telle sorte que la lumière de l'unité d'éclairage puisse éclairer l'élément d'information (4) par le haut, par le bas ou par l'arrière,
de préférence une partie du conduit de réception (3) étant conçue en une matière transparente et l'unité d'éclairage (7) étant placée à l'intérieur de la main courante (2), derrière la matière transparente.

9. Structure sportive mobile, de préférence une piste de roller ou une patinoire, comprenant une bande (1) selon l'une quelconque des revendications 1 à 8.

10. Procédé, destiné à construire une structure sportive mobile, comprenant les étapes suivantes:
- construction de la bande de la structure sportive mobile avec une bande selon l'une quelconque des revendications 1 à 8, notamment des éléments en bande selon la revendication 2,
- (en option) construction du sol de la structure sportive mobile avant et / ou après la construction de la bande,
- montage et / ou introduction, notamment insertion des éléments d'information plans en forme de rubans dans la main courante de la bande.
